# EUROPÄISCHE PATENTSCHRIFT

(11) **EP 1 619 162 B1**
(45) Veröffentlichungstag und Bekanntmachung des Hinweises auf die Patenterteilung: **12.09.2007**
(21) Anmeldenummer: 05106382.4
(22) Anmeldetag: 13.07.2005
(51) Int. Cl.: B66F 9/14

(54) **Lastaufnahmemittel zur ein- und mehrfachtiefen Ein- und Auslagerung von Gegenständen in ein Regal**
Load pick up means for simple and multiple reach loading respectively unloading of objects in set of shelves
Moyen de prise de charge pour stockage et déstockage à portée simple et multiple d'objets dans un rayonnage

(30) Priorität: 22.07.2004 DE 102004035533
(43) Veröffentlichungstag der Anmeldung: 25.01.2006
(73) Patentinhaber: Dematic GmbH & Co. KG, 63073 Offenbach am Main (DE)
(72) Erfinder: Besch, Axel, 65193 Wiesbaden (DE)
(74) Vertreter: Moser & Götze

(56) Entgegenhaltungen:
- EP-A- 0 826 625
- DE-C1- 19 549 288
- US-B1- 6 199 490

## Beschreibung

Die Erfindung betrifft ein Lastaufnahmemittel zur ein- und mehrfachtiefen Ein- und Auslagerung von Gegenständen in ein Regal mit mindestens zweifachtiefer Lagerungsmöglichkeit mit den Merkmalen des Oberbegriffs des Patentanspruchs 1 sowie ein Verfahren zur ein- und mehrfachtiefen Einlagerung von Gegenständen mit einer Vorrichtung nach Anspruch 1.

Bei doppeltiefer bzw. mehrfachtiefer Lagerung von Gegenständen, in der Regel Ladeeinheiten, in Regalen ist es bekannt, Regalbediengeräte mit Lastaufnahmemitteln zu verwenden, die mit teleskopisch ausfahrbaren Gabeln in die Regale hineingreifen und die Ladeeinheit aufnehmen oder absetzen. Die Ladeeinheiten werden üblicher Weise mit Hilfe geeigneter Aufsatzelemente so hoch positioniert, dass ein Lastaufnahmemittel sie untergreifen kann. Bekannt sind Hutprofile aus Stahl, die den Abstand zwischen Ladeeinheit und Auflage herstellen und den notwendigen Raum für den Durchgriff des Teleskoplastaufnahmemittels schaffen. Diese verwendeten Hutprofile sind aber nachteilig, weil sie einerseits wertvollen Lagerraum belegen, der nicht anderweitig genutzt werden kann und andererseits als Stahlbauelemente schwer und teuer sind.

Um diese Stahlbauelemente einzusparen hat man Teleskoplastaufnahmemittel eingesetzt, deren vorzugsweise drei Teleskopabschnitte sich unabhängig voneinander verfahren lassen und somit relativ wenig Raum beim Ein- und Auslagern einnehmen. Teleskoplastaufnahmemittel werden deshalb, vorteilhafterweise in Verbindung mit sog. "versetzten Riegeln", bevorzugt im Regalbau eingesetzt, was durch den Verzicht auf Hutprofile zur Kosteneinsparung führt.

Bekannte Lastaufnahmemittel mit drei unabhängig voneinander ausfahrbaren Teleskoparmen werden gewöhnlich mit zwei Antrieben ausgestattet, wie dies in der gattungsbildenden DE 195 49 288 C1 beschrieben ist. Das dort gezeigte Lastaufnahmemittel zeigt einen Grundrahmen mit einem darauf angeordneten Teleskoparm, der drei ausfahrbare Teleskopabschnitte aufweist. Als Ausfahrantrieb werden zwei Umschlingungsantriebe verwendet, die am Grundrahmen angeordnet sind. Durch unterschiedliche Betätigung der Antriebe lassen sich über Antriebsketten die einzelnen Teleskopabschnitte aus- und einfahren; die Steuerung erfolgt über ein Wegmesssystem, z. B. über die Erfassung der Anzahl der Umdrehungen der Motorwellen der Umschlingungsantriebe. Beide Antriebe müssen exakt aufeinander abgestimmt gesteuert bzw. gebremst werden.

Der vorliegenden Erfindung liegt die Aufgabe zugrunde, das bekannte Lastaufnahmemittel zu vereinfachen und damit kostengünstig herzustellen.

Zur Lösung der Aufgabe wird erfindungsgemäß vorgeschlagen, dass zwischen dem Grundrahmen und dem ersten Teleskopabschnitt eine Verriegelungseinheit zum zeitweisen Verriegeln des ersten Teleskopabschnittes gegenüber dem Grundrahmen vorgesehen ist. Durch diese Verriegelungseinheit lässt sich einer der Antriebe einsparen, ohne die Funktionalität der Vorrichtung und die Unabhängigkeit der Aus- und Einfahrbewegungen der Teleskopabschnitte negativ zu beeinflussen. Mit dem eingesparten Antrieb entfällt auch das Zugmittel, mit dem beim Stand der Technik die Verbindung zwischen dem zweiten Antrieb und dem ersten Teleskopabschnitt herstellbar war.

Durch geschickte Seilführung und Kombination der Verriegelung von Grundrahmen und erstem Teleskopabschnitt mit der erfindungsgemäßen Fixierung der an den Enden des ersten Teleskopabschnitts angeordneten Umlenkräder und/oder des ersten Zugmittels wird es ermöglicht, durch wechselweises geschicktes Blockieren von Zugmitteln und Teleskopabschnitten ein Ausfahren einzelner Teleskopabschnitte herbeizuführen oder zu verhindern.

Wenn nach einem weiteren Merkmal der Erfindung vorgesehen ist, dass der erste und der zweite Teleskopabschnitt im ausgefahrenen Zustand des zweiten und dritten Teleskopabschnittes gegeneinander verriegelbar sind, so kann durch Entriegeln des ersten Teleskopabschnittes vom Grundrahmen und Drehrichtungsumkehr des Antriebsmotors der erste Teleskopabschnitt zusammen mit den bereits ausgefahrenen zweiten und dritten Teleskopabschnitten weiter ausgefahren werden.

Selbstverständlich lässt sich die Erfindung auch bei Lastaufnahmemitteln anwenden, die mehr als drei Teleskopabschnitte aufweisen, wenn nur die Zugmittelführung in äquivalenter Weise erfolgt.

Ein Verfahren zur ein- und mehrfachtiefen Einlagerung von Gegenständen in einem Regal mit mindestens zweifachtiefer Lagerungsmöglichkeit mit einer vorstehend beschriebenen Vorrichtung ist durch die Merkmale a) bis e) des Patentanspruchs 5 gekennzeichnet.

Durch die Vorrichtung und das Verfahren nach der Erfindung ergeben sich wesentliche Vorteile gegenüber dem Stand der Technik. Durch die Einsparung eines Antriebes mit zugehörigem Zugmittel bei Gewährleistung von unabhängiger Bewegbarkeit der einzelnen Teleskopabschnitte lassen sich Gewichtsreduzierungen des Teleskoparmes erzielen. Die mechanischen Bauteile der Verriegelungs- bzw. Fixiereinrichtungen sind um ein Vielfaches leichter als ein zweiter Antrieb. Mit den Gewichtseinsparungen gehen Einsparungen an Herstellkosten einher. Des Weiteren erhöht sich die Leistungsfähigkeit des Lastaufnahmemittels und des Bediengerätes, da die reduzierte Masse des Teleskoparmes entweder eine höhere Nutzlast zulässt und/oder höhere Beschleunigungen und Geschwindigkeiten ermöglicht. Das Schwingungsverhalten des Bediengerätes wird so günstig beeinflusst, dass auch bei kritischen Toleranzen ein einfaches Einfahren der Teleskopabschnitte möglich ist.

Ein Ausführungsbeispiel der Erfindung wird nachfolgend anhand einer Prinzipdarstellung beschrieben und erläutert. Es zeigen:
- Figur 1: das Lastaufnahmemittel im eingefahrenen Zustand,
- Figur 2: das Lastaufnahmemittel im teilausgefahrenen Zustand
- Figur 3: das Lastaufnahmemittel im vollständig ausgefahrenen Zustand.

In der grobschematischen Darstellung ist mit 1 der Grundrahmen des Lastaufnahmemittels bezeichnet, auf dem die Teleskopabschnitte 2, 3 und 4 vorzugsweise nach beiden Seiten ausfahrbar angeordnet sind. Mit 5 ist der Antrieb bezeichnet, der im Beispiel aus einem Umschlingungsantrieb mit einem Kettenrad besteht, das das Zugmittel, hier eine Antriebskette 6 teilweise umschlingt. Die Antriebskette 6 wird über die an beiden Seiten des Grundrahmens 1 angeordneten Umlenkkettenräder 9a geführt, wird dort in entgegengesetzter Richtung umgeleitet und überkreuz zu den an beiden Enden des erstem Teleskopabschnittes 2 angeordneten Umlenkkettenräder 9b geleitet, wo sie erneut umgelenkt und überkreuz zu Befestigungspunkten an beiden Enden des zweiten Teleskopabschnittes 3 geführt und dort befestigt wird.

Wie bei 7 angedeutet, ist zwischen dem Grundrahmen 1 und dem ersten Teleskopabschnitt 2 eine Verriegelungseinrichtung vorgesehen, die die Ausfahrbarkeit des ersten Teleskopabschnittes 2 gegenüber dem Grundrahmen 1 zeitweise blockiert. Die Verriegelungseinrichtung 7 kann in herkömmlicher Weise mechanisch oder druckmittelbetrieben ausgeführt sein, im einfachsten Fall wird ein Bolzen in eine entsprechende Ausnehmung des gegenüberliegenden Teiles eingefahren und dort fixiert.

An der Oberseite des ersten Teleskopabschnittes 2 ist an beiden Enden als Zugmittelpaar 10a und 10b eine sog. Flyerkette jeweils an den Endbereichen des Teleskopabschnittes 2 befestigt, die über die Umlenkräder 9c überkreuz zu Befestigungspunkten 11 an beiden Enden des letzten (dritten) Teleskopabschnittes 4 geführt ist.

Eine zweite Fixiereinrichtung 8 ist am ersten Teleskopabschnitt 2 vorgesehen. Mit ihr sind entweder die Umlenkräder 9b auf dem ersten Teleskopabschnitt 2 oder die Kette 6 am ersten Teleskopabschnitt blockierbar. Die Fixiereinrichtung 8 ist fernbetätigt lösbar und verriegelbar.

Im Folgenden wird die Funktion des Lastaufnahmemittels der Erfindung beschrieben:

Aus der in Figur 1 dargestellten Ausgangslage heraus soll das Lastaufnahmemittel in die in Figur 2 dargestellte Stellung verfahren werden. Die Teleskopabschnitte 3 und 4 sollen dabei unabhängig vom Teleskopabschnitt 2 ausgefahren werden. Der Antrieb 5 wird in Pfeilrichtung (Fig.2) betätigt und zieht über die Antriebskette 6, die am zweiten Teleskopabschnitt 3 bei 12 befestigt ist, den Teleskopabschnitt 3 (in der Zeichnung) nach rechts. Über das weitere Zugmittelpaar, die Flyerkette 10a, 10b, welche ihre Festpunkte an den Teleskopabschnitten 2 und 4 (bei 11) hat, wird bei der dargestellten Umlenkung und Führung der Flyerkette über die Umlenkräder 9c simultan zum Teleskopabschnitt 3 auch der Teleskopabschnitt 4 ausgefahren. Ein Ausfahren des ersten Teleskopabschnittes 2 ist unerwünscht und wird von der Verriegelungseinrichtung 7 verhindert, die die Relativbewegung zwischen dem Grundrahmen 1 und dem ersten Teleskopabschnitt 2 verhindert.

Soll das Lastaufnahmemittel zur zweifachtiefen Ein- und Auslagerung voll ausgefahren werden, so wird, nachdem die Teleskopabschnitte 3 und 4 ihre Endstellung erreicht haben, die Verbindung zwischen Grundrahmen 1 und dem ersten Teleskopabschnitt 2 durch Entriegeln der Verriegelungseinrichtung 7 aufgehoben. Gleichzeitig wird über die Fixiereinrichtung 8 die Antriebskette 6 bzw. werden deren Kettenräder im Bereich des ersten Teleskopabschnittes 2 so fixiert, dass sich dadurch an dem ersten Teleskopabschnitt 2 quasi vorübergehend zwei Festpunkte für die Antriebskette 6 geschaffen werden. Diese "Festpunkte" bewirken bei einer Drehrichtungsumkehr des Antriebes 5 nun auch ein Ausfahren des ersten Teleskopabschnittes 2 mit den darauf angeordneten bereits ausgefahrenen zweiten und dritten Teleskopabschnitten 3 und 4 in Pfeilrichtung bis in eine Stellung, in der alle drei Teleskopabschnitte 2, 3 und 4 voll ausgefahren sind Figur 3.

Die dargestellte Fixiereinrichtung 8 kann nach einem anderen Gedanken der Erfindung auch dadurch ersetzt werden, dass man vorübergehend eine feste Verbindung zwischen dem ersten Teleskopabschnitt 2 und dem zweiten Teleskopabschnitt 3 herstellt und dadurch die Fixierung schafft.

## Patentansprüche

1. Lastaufnahmemittel zur ein- und mehrfachtiefen Ein- und Auslagerung von Gegenständen in ein Regal mit mindestens zweifach tiefer Lagerungsmöglichkeit, bestehend aus einem, vorzugsweise an einer Hubvorrichtung vorgesehenen Grundrahmen (1), einem an dem Grundrahmen (1) angeordneten Teleskoparm mit mindestens drei motorisch über Zugmittel (6, 10) aus- und einfahrbaren Teleskopabschnitten (2,3,4), wobei das eine Zugmittel (6) zu - in Ausfahrrichtung der Teleskopabschnitte (2,3,4) gesehen - beidseitig eines Umschlingungsantriebes (5) an den Enden des Grundrahmens (1) gelagerten Umlenkrädern (9a) geführt und zu entgegengesetzt an den Enden des ersten Teleskopabschnittes (2) angeordneten Umlenkrädern (9b) umgelenkt wird, von wo aus es in entgegengesetzter Richtung zu an den Enden des zweiten Teleskopabschnittes (3) vorgesehen Befestigungspunkten (12) geführt und dort fixiert wird, und wobei die einen Enden der Zugmittel (10) eines weiteren Zugmittelpaares an den - in Ausfahrrichtung der Teleskopabschnitte (2,3,4) gesehen - gegenüberliegenden Enden des ersten Teleskopabschnittes (2) befestigt sind, und die Zugmittel (10) des Zugmittelpaares von dort, sich überkreuzend zu an den beiden entgengengesetzen Enden des zweiten Teleskopabschnittes (3) vorgesehenen Umlenkrollen (9c) und weiter in entgegengesetzter Richtung zu Befestigungspunkten (11) an den - in Ausfahrrichtung der Teleskopabschnitte (2,3,4) - gegenüberliegenden Enden des dritten Teleskopabschnittes (4) geführt und dort mit ihren anderen Enden befestigt werden, **dadurch gekennzeichnet,**
**dass** zwischen dem Grundrahmen (1) und dem ersten Teleskopabschnitt (2)eine Verriegelungseinheit(7)zum zeitweisen Verriegeln des ersten Teleskopabschnitts (2) gegenüber dem Grundrahmen(1) vorgesehen ist.

2. Lastaufnahmemittel zur ein- und mehrfachtiefen Ein- und Auslagerung von Gegenständen nach Anspruch 1, **dadurch gekennzeichnet, dass** die an den Enden des ersten Teleskopabschnittes(2) angeordneten Umlenkrädern(9a) und/oder das Zugmittel(6) im Bereich der Enden des Teleskopabschnittes (2) fixierbar (8) sind.

3. Lastaufnahmemittel zur ein- und mehrfachtiefen Ein- und Auslagerung von Gegenständen nach Anspruch 1 und 2, **dadurch gekennzeichnet, dass** der erste (2) und der zweite Teleskopabschnitt (3) im ausgefahrenen Zustand des zweiten (3) und dritten Teleskopabschnittes (4) gegeneinander verriegelbar sind.

4. Lastaufnahmemittel zur ein- und mehrfachtiefen Ein- und Auslagerung von Gegenständen nach einem der Ansprüche 1 bis 3, **dadurch gekennzeichnet, dass** ein Teleskoparm mit mehr als drei Teleskopabschnitte (2, 3, 4...) und äquivalenter Zugmittelführung mit dem Grundrahmen (1) verbunden ist.

5. Verfahren zur ein- und mehrfachtiefen Einlagerung von Gegenständen in ein Regal mit mindestens zweifach tiefer Lagerungsmöglichkeit mit einer Vorrichtung nach einem oder mehreren der Ansprüche 1 bis 4, **gekennzeichnet durch** die folgenden Arbeitsschritte:
a. der Grundrahmen und der erste Teleskopabschnitt bleiben oder werden miteinander verriegelt,
b. das Zugmittel wird über den Umschlingungsantrieb entsprechend der Drehrichtung des Antriebes gezogen und bewegt infolge der Seilführung und Fixierung der Seilenden den zweiten Teleskopabschnitt in Einlagerungsrichtung,
c. über das weitere Zugmittel wird der dritte Teleskopabschnitt mit der einzulagernden Last simultan ausgefahren,
d. nachdem der zweite und der dritte Teleskopabschnitt ihre Endstellungen erreicht haben, werden der Grundrahmen und der erste Teleskopabschnitt voneinander entriegelt und das erste Zugmittel wird am ersten Teleskopabschnitt fixiert,
e. zusammen mit den bereits ausgefahrenen zweiten und dritten Teleskopabschnitten wird der erste Teleskopabschnitt in Einlagerungsrichtung ausgefahren.

## Claims

1. A load lifting means for the single-depth and multiple-depth placing into storage and removal from storage of objects in a shelf unit with an at least double-depth storage facility, consisting of a base frame (1) preferably provided on a lifting device, a telescopic arm disposed on the base frame (1) with at least three telescopic segments (2, 3, 4) extendable and retractable, motor-driven, via traction means (6, 10), one traction means (6) being guided to deflection pulleys (9a) mounted at the ends of the base frame (1) on both sides of a belt drive (5) - viewed in the extending direction of the telescopic segments (2, 3, 4) - and being deflected to deflection pulleys (9b) oppositely disposed at the ends of the first telescopic segment (2), from where it is guided in the opposite direction to attachment points (12) provided at the ends of the second telescopic segment (3) and is fixed there, and the one ends of the traction means (10) of a further traction means pair being attached to the opposing ends of the first telescopic segment (2) - viewed in the extending direction of the telescopic segments (2, 3, 4), and the traction means (10) of the traction means pair being guided from there, crossing one another, to deflection pulleys (9c) provided at the two opposite ends of the second telescopic segment (3) and onward in the opposite direction to attachment points (11) at the opposing ends of the third telescopic segment (4) - viewed in the extending direction of the telescopic segments (2, 3, 4) - and the other ends thereof being attached there, **characterised**
**in that** between the base frame (1) and the first telescopic segment (2) is provided a locking unit (7) for the intermittent locking of the first telescopic segment (2) relative to the base frame (1).

2. A load lifting means for the single-depth and multiple-depth placing into storage and removal from storage of objects according to Claim 1, **characterised in that** the deflection pulleys (9a) disposed at the ends of the first telescopic segment (2) and/or the traction means (6) are fixable (8) in the vicinity of the ends of the telescopic segment (2).

3. A load lifting means for the single-depth and multiple-depth placing into storage and removal from storage of objects according to Claim 1 and 2, **characterised in that** the first (2) and the second telescopic segment (3) in the extended state of the second (3) and third telescopic segment (4) are lockable relative to one another.

4. A load lifting means for the single-depth and multiple-depth placing into storage and removal from storage of objects according to any one of Claims 1 to 3, **characterised in that** a telescopic arm with more than three telescopic segments (2, 3, 4...) and equivalent traction means guiding is connected to the base frame (1).

5. A method for the single-depth and multiple-depth placing into storage of objects in a shelf unit with an at least double-depth storage facility with a device according to one or more of Claims 1 to 4, **characterised by** the following work steps:
a. the base frame and the first telescopic segment remain or are locked together,
b. the traction means is pulled via the belt drive according to the direction of rotation of the drive and as a consequence of the cable guiding and fixing of the cable ends moves the second telescopic segment in the placing into storage direction,
c. via the further traction means the third telescopic segment with the load to be placed into storage is simultaneously extended,
d. after the second and the third telescopic segment have reached their end positions, the base frame and the first telescopic segment are unlocked from one another and the first traction means is fixed at the first telescopic segment,
e. together with the already extended second and third telescopic segments, the first telescopic segment is extended in the placing into storage direction.

## Revendications

1. Moyen de réception de charge destiné à stocker et déstocker, sur une profondeur et sur plusieurs profondeurs, des objets sur une étagère présentant au moins une possibilité de stockage sur deux profondeurs, ledit moyen de réception de charge étant constitué d'un châssis (1), avantageusement prévu sur un dispositif de levage, un bras télescopique placé sur le châssis (1) et comportant au moins trois portions télescopiques (2, 3, 4) qui peuvent être déployées et escamotées à l'aide d'un moteur par le biais de moyens de traction (6, 10), dans lequel l'un des moyens de traction (6) est guidé vers des roues de renvoi (9a), par référence au sens de déploiement des portions télescopiques (2, 3, 4), qui sont montées aux extrémités du châssis (1) des deux côtés d'un entraînement à enroulement (5), et est renvoyé vers des roues de renvoi (9b) qui sont placées à l'inverse aux extrémités de la première portion télescopique (2), puis est guidé dans une direction opposée vers des points de fixation (12) prévus aux extrémités de la deuxième portion télescopique (3) où il est fixé, et dans lequel l'une des extrémités des moyens de traction (10) d'une autre paire de moyens de traction est fixée aux extrémités opposées, par référence au sens de déploiement des portions télescopiques (2, 3, 4), de la première portion télescopique (2) et les moyens de traction (10) de la paire de moyens de traction sont ensuite guidés en se croisant vers des roues de renvoi (9c) prévues aux deux extrémités opposées de la deuxième portion télescopique (3) puis dans une direction opposée vers des points de fixation (11) aux extrémités opposées, par référence au sens de déploiement des portions télescopiques (2, 3, 4), de la troisième portion télescopique (4) où ils sont fixés par leur autre extrémité, **caractérisé en ce qu'**il est prévu entre le châssis (1) et la première portion télescopique (2) une unité de verrouillage (7) destinée à verrouiller temporairement la première portion télescopique (2) par rapport au châssis (1).

2. Moyen de réception de charge destiné à stocker et déstocker des objets sur une profondeur et sur plusieurs profondeurs selon la revendication 1, **caractérisé en ce que** les roues de renvoi (9a) placées aux extrémités de la première portion télescopique (2) et/ou le moyen de traction (6) peuvent être fixés (8) au niveau des extrémités de la portion télescopique (2).

3. Moyen de réception de charge destiné à stocker et déstocker des objets sur une profondeur et sur plusieurs profondeurs selon les revendications 1 et 2, **caractérisé en ce que** la première portion télescopique (2) et la deuxième portion télescopique (3) peuvent être verrouillées l'une par rapport à l'autre lorsque la deuxième portion télescopique (3) et la troisième portion télescopique (5) sont déployées.

4. Moyen de réception de charge destiné à stocker et déstocker des objets sur une profondeur et sur plusieurs profondeurs selon l'une des revendications 1 à 3, **caractérisé en ce qu'**un bras télescopique est relié à plus de trois portions télescopiques (2, 3, 4 ...) et un guide de moyen de traction équivalent est relié au châssis (1).

5. Procédé de stockage et déstockage, sur une profondeur et sur plusieurs profondeurs, d'objets sur une étagère présentant au moins une possibilité de stockage sur deux profondeurs, à l'aide d'un dispositif selon l'une ou plusieurs des revendications 1 à 4, **caractérisé par** les étapes opératoires suivantes :
a. le châssis et la première portion télescopique sont fixes ou verrouillées l'un à l'autre,
b. le moyen de traction est tiré par l'entraînement à enroulement conformément au sens de rotation de l'entraînement et déplace la deuxième portion télescopique dans le sens de stockage en raison du fait que les câbles sont guidés et que les extrémités des câbles sont fixées,
c. la troisième portion télescopique comportant la charge à stocker est déployée simultanément par l'autre moyen de traction,
d. lorsque la deuxième portion télescopique et la troisième portion télescopique ont atteint leur position finale, le châssis et la première portion télescopique sont déverrouillés l'un de l'autre et le premier moyen de traction est fixé à la première portion télescopique,
e. la première portion télescopique est déployée dans le sens de stockage conjointement avec les deuxième et troisième portions télescopiques déjà déployées.
